# EUROPÄISCHE PATENTSCHRIFT

(11) **EP 1 192 014 B1**
(45) Veröffentlichungstag und Bekanntmachung des Hinweises auf die Patenterteilung: **10.09.2003**
(21) Anmeldenummer: 00947823.1
(22) Anmeldetag: 26.06.2000
(51) Int. Cl.: B21B 37/26

(54) **VERFAHREN UND EINRICHTUNG ZUM WALZEN EINES WALZBANDES MIT VARIIERENDER DICKE**
METHOD AND DEVICE FOR ROLLING A FOIL OF VARYING THICKNESSES
PROCEDE ET DISPOSITIF POUR LAMINER UN FEUILLARD D'EPAISSEUR VARIABLE

(30) Priorität: 01.07.1999 DE 19930472
(43) Veröffentlichungstag der Anmeldung: 03.04.2002
(73) Patentinhaber: SIEMENS AKTIENGESELLSCHAFT, 80333 München (DE)
(72) Erfinder: LETTAU, Ulrich, D-91056 Erlangen (DE); WOHLD, Dietrich, D-91462 Rauschenberg (DE); TAUTZ, Wilfried, D-91301 Forchheim (DE); STEIDL, Siegbert, D-91074 Herzogenaurach (DE)
(86) Internationale Anmeldenummer: DE0002073
(87) Internationale Veröffentlichungsnummer: WO01002109

(56) Entgegenhaltungen:
- WO-A-99/24183
- US-A- 4 506 532
- PATENT ABSTRACTS OF JAPAN vol. 005, no. 193 (M-101), 9. Dezember 1981 (1981-12-09) -& JP 56 114513 A (NIPPON STEEL CORP;OTHERS: 01), 9. September 1981 (1981-09-09)
- PATENT ABSTRACTS OF JAPAN vol. 008, no. 191 (M-322), 4. September 1984 (1984-09-04) -& JP 59 082102 A (TOSHIBA KK), 12. Mai 1984 (1984-05-12)
- PATENT ABSTRACTS OF JAPAN vol. 1998, no. 14, 31. Dezember 1998 (1998-12-31) -& JP 10 249427 A (SUMITOMO METAL IND LTD), 22. September 1998 (1998-09-22)

## Beschreibung

Die Erfindung betrifft ein Verfahren bzw. eine Einrichtung zum Walzen eines Metallbandes in einer Walzstraße, wobei die Walzstraße zumindest zwei Walzgerüste aufweist, wobei das Metallband zumindest zwei Teilbereiche unterschiedlicher Dicke aufweist, die über ein keilförmiges oder näherungsweise keilförmiges Übergangsstück miteinander verbunden sind, und wobei die Walzgeschwindigkeit eines Walzgerüstes beim Walzen des keilförmigen oder näherungsweise keilförmigen Übergangsstückes in Abhängigkeit der Voreilung des Walzgerüstes, insbesondere gemäß der WO-A-99/24183, eingestellt wird.

Beim kontinuierlichen Walzen kommt es zu Dickensprüngen größer als 20 %, die hohe Anforderungen an die Einstellung der Walzstraße richten. Aufgrund der Temperatur des Walzbandes beim Warmwalzen gibt es nur geringen Spielraum zwischen Schlaufe und Einschnürung. Dies gilt um so mehr, wenn es zu Dickensprüngen von 50 % und mehr kommt. Ein Verfahren zur Verringerung von Ausschuß beim Warmwalzen entsprechender Walzbänder lehrt die WO-A-99/24183. Es ist Aufgabe der Erfindung, die Qualität des Walzguts bei einem derartigen Vorgehen weiter zu verbessern.

Die Aufgabe wird erfindungsgemäß durch ein Verfahren gemäß Anspruch 1 bzw. eine Einrichtung zum Walzen eines Metallbandes in einer Walzstraße gemäß Anspruch 2 gelöst.

Weitere Vorteile und Einzelheiten ergeben sich aus nachfolgender Beschreibung von Ausführungsbeispielen. Im einzelnen zeigen:
- FIG 1: ein Metallband variabler Dicke,
- FIG 2: den Verlauf von Soll-Walzgeschwindigkeiten in Analogie zum Verfahren gemäß DE-OS 197 49 424,
- FIG 3: Zusatzwerte der Soll-Walzgeschwindigkeit,
- FIG 4: Soll-Walzgeschwindigkeitsverläufe bei Berücksichtigung der Voreilung des Walzgerüstes sowie der Temperatur des Metallbandes,
- FIG 5: alternative Verläufe für Zusatzwerte der Sollgeschwindigkeit.

FIG 1 zeigt ein Metallband 1 variabler Dicke als Ergebnis einer Stichplanumstellung während des Walzens. Bei Auslauf aus dem letzten Gerüst der Walzstraße weist das Metallband 1 einen Bereich 4 mit der größeren Dicke auf, die der Dicke gemäß dem alten Stichplan entspricht, sowie einen Bereich 3 geringerer Dicke, die der Dicke gemäß dem neuen Stichplan entspricht. Zwischen den beiden Bereichen 3 und 4 weist das Metallband 1 ein keilförmiges Zwischenstück 2 auf. Bei der Stichplanumstellung ändern sich im allgemeinen die Abnahmen und Auslaufdicken aller Walzgerüste. Daher werden z.B. gemäß der DE-OS 197 49 424 die Walzgerüste zeitrichtig vom alten auf den neuen Stichplan umgestellt. Eine Anpassung der Soll-Walzgeschwindigkeit in Analogie zum Vorgehen gemäß der DE-OS 197 49 424 zeigt FIG 2 für eine dreigerüstige Walzstraße. Dabei sind die Sollwerte der Walzgeschwindigkeiten v über die Zeit t dargestellt. V11 bezeichnet die Walzgeschwindigkeit des ersten Gerüstes, v21 die Walzgeschwindigkeit des zweiten Walzgerüstes und v31 die Walzgeschwindigkeit des dritten Walzgerüstes.

FIG 3 zeigt einen Zusatzwert ΔV_{L} der Soll-Walzgeschwindigkeit in Abhängigkeit der Zeit t. Zur besseren Darstellbarkeit ist dabei der Maßstab der Geschwindigkeit gegenüber FIG 2 und FIG 4 größer dargestellt. Der Zusatzwert ΔV_{L} für die Soll-Walzgeschwindigkeit wird derart eingestellt, daß die Temperatur des Walzbandes möglichst genau einer gewünschten Solltemperatur entspricht. Die Sollgeschwindigkeiten gegenüber FIG 2 werden um den Zusatzwert ΔV_{L} verändert. Das Ergebnis zeigt FIG 4. Dabei bezeichnet v12 die Soll-Walzgeschwindigkeit des ersten Gerüstes, v22 die Soll-Walzgeschwindigkeit des zweiten Gerüstes und v32 die Soll-Walzgeschwindigkeit des dritten Gerüstes.

In FIG 5 sind neben dem Verlauf 4 des Zusatzwertes ΔV_{L} gemäß FIG 3 weitere mögliche Verläufe 5, 6, 7, 8 des Zusatzwertes ΔV_{L} dargestellt. Die Wahl eines geeigneten Verlaufes 4, 5, 6, 7, 8 für den Wert ΔV_{L} richtet sich danach, wie die gewünschte Temperatur des Metallbandes in geeigneter Weise eingestellt wird. Außerdem können dabei Rand- oder Nebenbedingungen, wie z.B. Belastungsgrenzen der Walzantriebe, berücksichtigt werden.

Es ist besonders vorteilhaft, einen geeigneten Verlauf 4, 5, 6, 7, 8 für den Zusatzwert ΔV_{L} durch Adaption, z.B. mittels eines neuronalen Netzes, zu berechnen.

## Patentansprüche

1. Verfahren zum Walzen eines Metallbandes (1) in einer Walzstraße, wobei die Walzstraße zumindest zwei Walzgerüste aufweist, wobei das Metallband (1) zumindest zwei Teilbereiche (3, 4) unterschiedlicher Dicke aufweist, die über ein keilförmiges oder näherungsweise keilförmiges Übergangsstück (2) miteinander verbunden sind, und wobei die Walzgeschwindigkeit eines Walzgerüstes beim Walzen des keilförmigen oder näherungsweise keilförmigen Übergangsstückes (2) in Abhängigkeit der Voreilung des Walzgerüstes eingestellt wird,
**dadurch gekennzeichnet,**
**dass** die Walzgeschwindigkeit mindestens eines Walzgerüstes unter Zuhilfenahme eines Zusatzwerts ΔV_{L} zur Temperaturführung im Metallband (1) eingestellt wird, und dass die Walzgeschwindigkeit mindestens eines Walzgerüstes beim Walzen des keilförmigen oder näherungsweise keilförmigen Übergangsstückes (2) auch in Abhängigkeit der Temperatur des Metallbandes (1) eingestellt wird.

2. Einrichtung zum Walzen eines Metallbandes (1) in einer Walzstraße, wobei die Walzstraße zum Walzen eines Metallbands (1) mit zumindest zwei Teilbereiche (3, 4) unterschiedlicher Dicke, die über ein keilförmiges oder näherungsweise keilförmiges Übergangsstück (2) miteinander verbunden sind, mindestens zwei Walzgerüste aufweist, und wobei Mittel zur Einstellung der Walzgeschwindigkeit eines Walzgerüstes beim Walzen des keilförmigen oder näherungsweise keilförmigen Übergangsstückes (2) in Abhängigkeit der Voreilung des Walzgerüstes vorgesehen sind,
**dadurch gekennzeichnet,**
**dass** die Einrichtung zum Walzen Mittel zur Regelung der Walzgeschwindigkeit mindestens eines Walzgerüstes aufweist, wobei die Walzgeschwindigkeit unter Zuhilfenahme eines Zusatzwerts ΔV_{L} zur Temperaturführung im Metallband (1) und beim Walzen des keilförmigen oder näherungsweise keilförmigen Übergangsstückes (2) auch in Abhängigkeit der Temperatur des Metallbandes (1) eingestellt wird.

## Claims

1. Method for rolling a metal strip (1) in a rolling train, the rolling train having at least two rolling stands, the metal strip (1) having at least two partial areas (3, 4) of different thicknesses, which are connected to one another via a wedge-shaped or approximately wedge-shaped transition piece (2), and the rolling velocity of a rolling stand, during the rolling of the wedge-shaped or approximately wedge-shaped transition piece (2), being set as a function of the forward slip of the rolling stand, **characterized in that** the rolling velocity of at least one rolling stand is set with the aid of an addition value ΔV_{L} for temperature control in the metal strip (1), and **in that** the rolling velocity of at least one rolling stand during the rolling of the wedge-shaped or approximately wedge-shaped transition piece (2) is also set as a function of the temperature of the metal strip (1).

2. Device for rolling a metal strip (1) in a rolling train, the rolling train for rolling a metal strip (1) having at least two partial areas (3, 4) of different thicknesses, which are connected to one another via a wedge-shaped or approximately wedge-shaped transition piece (2), having at least two rolling stands, and means for setting the rolling velocity of a rolling stand, during the rolling of the wedge-shaped or approximately wedge-shaped transition piece (2), being provided as a function of the forward slip of the rolling stand, **characterized in that** the rolling device has means for controlling the rolling velocity of at least one rolling stand, the rolling velocity being set with the aid of an addition value ΔV_{L} for temperature control in the metal strip (1) and during the rolling of the wedge-shaped or approximately wedge-shaped transition piece (2) also being set as a function of the temperature of the metal strip (1).

## Revendications

1. Procédé de laminage d'un feuillard (1) dans un train de laminoir, le train de laminoir ayant au moins deux cages de laminoir, le feuillard (1) ayant au moins deux parties (3, 4) d'épaisseur différente, qui sont reliées entre elles par une pièce (2) de transition cunéiforme ou à peu près cunéiforme et la vitesse de laminage d'une cage de laminoir étant réglée, lors du laminage de la pièce (2) de transition cunéiforme ou à peu près cunéiforme, en fonction de l'avance de la cage de laminoir,
**caractérisé**
**en ce que** l'on règle la vitesse de laminage d'au moins une cage de laminoir en s'aidant d'une valeur ΔV_{L} supplémentaire pour régir la température dans le feuillard (1) et en ce que l'on règle la vitesse de laminage d'au moins une cage de laminoir, lors du laminage de la pièce (2) de transition cunéiforme ou à peu près cunéiforme, également en fonction de la température du feuillard (1).

2. Dispositif de laminage d'un feuillard (1) dans un train de laminoir, le train de laminoir pour laminer un feuillard (1) ayant au moins deux parties (3, 4) d'épaisseur différente qui sont reliées entre elles par une pièce (2) de transition cunéiforme ou à peu près cunéiforme, qui comporte au moins deux cages de laminoir et il est prévu des moyens de réglage de la vitesse de laminage d'une cage de laminoir, lors du laminage de la pièce (2) de transition cunéiforme ou à peu près cunéiforme, en fonction de l'avance de la cage de laminoir,
**caractérisé**
**en ce que** le dispositif de laminage comporte des moyens de régulation de la vitesse de laminage d'au moins une cage de laminoir, la vitesse de laminage étant réglée en s'aidant d'une valeur supplémentaire ΔV_{L} pour régir la température du feuillard (1) et lors du laminage de la pièce (2) de transition cunéiforme ou à peu près cunéiforme également en fonction de la température du feuillard (1).
